# FASCICULE DE BREVET EUROPEEN

(11) **EP 3 073 028 B1**
(45) Date de publication et mention de la délivrance du brevet: **27.03.2024**
(21) Numéro de dépôt: 16162006.7
(22) Date de dépôt: 23.03.2016
(51) Int. Cl.: E04G 11/38, E04G 11/50, E04G 11/56

(54) **POUTRELLE À EXTRÉMITÉS DE CONNEXION ARTICULÉES**
BALKEN MIT ENDEN, DIE MIT GELENKVERBINDUNGEN VERSEHEN SIND
BEAM WITH HINGED CONNECTION ENDS

(30) Priorité: 23.03.2015 FR 1552358
(43) Date de publication de la demande: 28.09.2016
(73) Titulaire: ALPHI, 73420 Mery (FR); Universite de Chambery, 73000 Chambery (FR)
(72) Inventeur: PERROTIN, Pascal, 73370 Le Bourget du Lac (FR); PHILIPPE, Sébastien, 73100 Grésy sur Aix (FR); SOUVIGNET, Alexandre, 73100 Pugny Chatenod (FR)
(74) Mandataire: Cabinet Poncet

(56) Documents cités:
- CN-Y- 2 649 697
- JP-U- H0 512 544
- JP-U- S56 165 851
- "Coffrage de dalles et ?taiement", , 27 March 2015 (2015-03-27), XP055226638, Retrieved from the Internet: URL:http://www.alphi.fr/uploads/document/0 0000013/top-dalle-eco.pdf [retrieved on 2015-11-06]

## Description

La présente invention concerne le domaine des ossatures modulaires de soutien pour soutenir un coffrage de dalle ou analogue, et concerne plus particulièrement une poutrelle secondaire de soutien, destinée à être disposée entre deux poutres primaires pour former une ossature modulaire de soutien pour soutenir un coffrage de dalle ou analogue.

Un exemple d'ossature modulaire de soutien pour soutenir un coffrage de dalle ou analogue est illustré sur la figure 1 du document FR 2 900 176 A1. Une telle ossature comporte des poutres primaires portées par des étais. Entre les poutres primaires sont disposées des poutrelles secondaires de soutien. Pour coffrer une dalle ou analogue sur le dessus de l'ossature modulaire, on met en place des plaques de contreplaqué en bois sur les surfaces supérieures de portage des poutres primaires et des poutrelles secondaires de soutien. La dalle de béton ou analogue est ensuite coulée sur les plaques de contreplaqué. Après séchage, la dalle de béton ou analogue est autoportante, de sorte que l'ossature modulaire de soutien peut être retirée.

De façon connue, une poutrelle secondaire de soutien s'étend selon une première direction longitudinale entre une première extrémité et une deuxième extrémité, et comporte :
- une surface supérieure de portage définissant un plan de portage, destinée à porter le coffrage de dalle ou analogue,
- une première structure de raccordement, disposée à une extrémité libre du premier tronçon et adaptée pour venir se fixer à une poutre primaire respective ou à un étai,
- une deuxième structure de raccordement, disposée à une extrémité libre du deuxième tronçon et adaptée pour venir se fixer à une poutre primaire respective ou à un étai.

Comme enseigné dans le document EP 2 754 778 A1, la poutrelle secondaire de soutien peut comporter des moyens de réglage en longueur. Ces moyens permettent d'ajuster librement la longueur de la poutrelle secondaire de soutien pour l'adapter à un écart spécifique compris entre deux poutres primaires d'une ossature modulaire de soutien pour soutenir un coffrage de dalle ou analogue.

Pour des raisons d'esthétisme architectural, de plus en plus de bâtiments ont des pans de mur qui présentent entre eux des angles différents de 90°, comme illustré sur la figure 1. En l'espèce, le pan de mur M1 forme un angle A1 supérieur à 90° avec le pan de mur M2. Le pan de mur M2 forme un angle A2 supérieur à 90° avec le pan de mur M3. Le pan de mur M3 se raccorde à un pan de mur M4 selon un angle A3 supérieur à 90°. Le pan de mur M4 forme quant à lui un angle A4 de 90° avec le pan de mur M1.

Lorsqu'une ossature modulaire de soutien OMS pour soutenir un coffrage de dalle ou analogue est mise en place, comme illustré sur la figure 1, les poutrelles secondaires de soutien P2A à P2X sont disposées perpendiculairement aux poutres primaires P1A à P1D qui sont parallèles au pan de mur M1. Il en résulte qu'il subsiste un triangle rectangle TR1 vide entre le pan de mur M2, la poutre primaire P1B et la poutrelle secondaire de soutien P2F. Et il subsiste un trapèze TR2 vide entre le pan de mur M3, la poutrelle secondaire de soutien P2L et les poutres primaires P1B et P1C. La poutrelle secondaire de soutien P2X longe quant à elle le pan de mur M4 qui est perpendiculaire au pan de mur M1. Pour couler la dalle, des plaques de contreplaqué sont disposées sur les poutrelles secondaires de soutien P2A à P2X et les poutres primaires P1A à P1D. Ces plaques de contreplaqué viennent recouvrir le triangle rectangle TR1 et le trapèze TR2 en reposant seulement sur les poutrelles secondaires de soutien P2A à P2X et les poutres primaires P1A à P1D.

L'absence de poutrelle secondaire de soutien dans le triangle rectangle TR1 et dans le trapèze TR2 constitue un danger pour un utilisateur déambulant sur les plaques de contreplaqué, celui-ci pouvant accidentellement passer à travers l'ossature modulaire de soutien OMS (à travers le triangle rectangle TR1 ou à travers le trapèze TR2). L'absence de soutien nuit également à la solidité du coffrage pour supporter la dalle avant prise du béton.

Les documents JP H05-12544 U et CN 2 649 697 Y décrivent des poutrelles secondaires de soutien selon le préambule de la revendication 1, comportant des première et deuxième structures de raccordement pivotantes s'étendant en largeur selon une même distance.

Un problème proposé par la présente invention est de permettre d'adapter de façon simple et rapide une ossature modulaire de soutien, pour soutenir un coffrage de dalle ou analogue, aux pans de murs d'un bâtiment formant entre eux des angles différents de 90° afin de mieux sécuriser les opérateurs et de supporter efficacement la dalle.

Simultanément, la présente invention vise à fournir une poutrelle secondaire de soutien permettant un positionnement plus précis que les poutrelles de l'art antérieur, pour adapter de façon plus précise encore une ossature modulaire de soutien pour coffrage de dalle ou analogue aux angles formés entre les pans de murs d'un bâtiment, tout en limitant efficacement les risques de rotation de la poutrelle secondaire de soutien lorsqu'un opérateur marche dessus.

Pour atteindre ces objets ainsi que d'autres, l'invention propose une poutrelle secondaire de soutien selon la revendication 1.

L'articulation à pivotement des première et deuxième structures de raccordement, combinée à la longueur ajustable de la poutrelle secondaire de soutien, permet de venir disposer la poutrelle secondaire de soutien selon l'invention entre deux poutres primaires avec un angle différent de 90° entre les poutres primaires et la poutrelle secondaire de soutien. La poutrelle secondaire de soutien peut ainsi être disposée entre les poutres primaires avec un angle lui permettant notamment de longer un pan de mur formant un angle différent de 90° par rapport aux poutres primaires. La poutrelle secondaire de soutien selon l'invention peut ainsi être disposée dans le triangle rectangle TR1 ou dans le trapèze TR2 pour venir soutenir une plaque de contreplaqué.

Le fait de disposer de deux structures de raccordement ayant des largeurs différentes est tout particulièrement avantageux.

En effet, la largeur de la deuxième structure de raccordement peut d'une part être choisie suffisamment petite de façon que la deuxième structure de raccordement puisse être disposée à proximité immédiate du pan de mur à longer et faisant un angle différent de 90° avec les poutres primaires entre lesquelles est disposée la poutrelle secondaire de soutien. La deuxième structure de raccordement peut également être disposée à proximité immédiate de la deuxième structure de raccordement d'une poutrelle secondaire de soutien adjacente, les deux poutrelles adjacentes étant disposées en faisceau convergent en direction de leur deuxième extrémité avec les premières directions longitudinales des deux poutrelles adjacentes non parallèles entre elles.

Et la largeur de la première structure de raccordement peut d'autre part être choisie suffisamment grande de façon à limiter efficacement les risques de rotation de la poutrelle secondaire de soutien autour de la première direction longitudinale lorsqu'un opérateur déambulant sur l'ossature modulaire de soutien marche sur la surface supérieure de portage de la poutrelle secondaire de soutien.

La largeur de la première structure de raccordement, supérieure à la largeur maximale de la poutrelle secondaire de soutien, permet de limiter efficacement les risques de rotation de la poutrelle secondaire de soutien autour de la première direction longitudinale lorsqu'un opérateur déambulant sur l'ossature modulaire de soutien marche sur la surface supérieure de portage de la poutrelle secondaire de soutien.

Avantageusement, les moyens de réglage en longueur peuvent comprendre un premier tronçon et un deuxième tronçon s'étendant respectivement selon des deuxième et troisième directions longitudinales et disposés à coulissement l'un par rapport à l'autre selon la première direction longitudinale par des moyens de glissière pour être déplaçables entre une position de repli, dans laquelle le recouvrement d'un tronçon par l'autre est le plus grand, et au moins une position d'extension, dans laquelle le recouvrement d'un tronçon par l'autre est moindre qu'en position de repli.

Les moyens de réglage en longueur ont ainsi une constitution très simple, robuste, et peuvent être facilement et rapidement mis en oeuvre pour ajuster la longueur de la poutrelle secondaire de soutien.

Avantageusement, la première structure de raccordement peut s'étendre en largeur de façon égale de part et d'autre et à l'écart de la première direction de pivotement. Le risque de rotation de la poutrelle secondaire de soutien autour de la première direction longitudinale est ainsi limité de façon identique dans les deux sens de rotation autour de la première direction longitudinale.

De préférence, lorsque la direction transversale selon laquelle s'étend en largeur la première structure de raccordement est perpendiculaire à la première direction longitudinale, la première structure de raccordement peut s'étendre en largeur à l'écart de la première direction de pivotement et au-delà de la largeur maximale de la poutrelle secondaire de soutien, dans au moins un sens, selon une distance maximale d'environ 10 cm.

Ainsi, lorsque deux poutrelles secondaires de soutien sont disposées de façon adjacente avec leur première structure de raccordement en appui l'une contre l'autre et que les premières directions longitudinales des deux poutrelles secondaires de soutien convergent en direction de leur deuxième structure de raccordement ou sont parallèles, l'écart entre les poutrelles secondaires de soutien adjacentes sera maximal au voisinage de leurs premières structures de raccordement et sera d'au maximum environ 20 cm. Un tel écart limite les risques qu'un opérateur puisse tomber dans l'espace compris entre les deux poutrelles secondaires de soutien adjacentes ainsi disposées.

Avantageusement, on peut prévoir que :
- la poutrelle secondaire de soutien comporte une section transversale maximale définie par une hauteur selon la première ou la deuxième direction de pivotement, et définie par une largeur selon une direction transversale perpendiculaire aux directions de pivotement,
- la deuxième structure de raccordement s'étend en largeur, selon une direction transversale perpendiculaire à la première direction longitudinale et à la deuxième direction de pivotement, selon une distance inférieure ou égale à la largeur maximale de la poutrelle secondaire de soutien.

La deuxième structure de raccordement peut ainsi être disposée encore plus à proximité immédiate du pan de mur à longer et faisant un angle différent de 90° avec les poutres primaires entre lesquelles est disposée la poutrelle secondaire de soutien. La deuxième structure de raccordement peut également être disposée encore plus à proximité immédiate de la deuxième structure de raccordement d'une poutrelle secondaire de soutien adjacente, les deux poutrelles adjacentes étant disposées en faisceau convergent en direction de leurs deuxièmes extrémités avec les premières directions longitudinales non parallèles entre elles.

De préférence, les première et deuxième structures de raccordement peuvent pivoter respectivement autour des première et deuxième directions de pivotement selon une amplitude angulaire d'environ 80 degrés. Une telle amplitude de pivotement permet à la poutrelle secondaire de soutien de s'adapter à la majorité des angles que peut former un pan de mur avec les deux poutres primaires entre lesquelles est disposée la poutrelle secondaire de soutien.

Avantageusement, chaque structure de raccordement peut comporter une structure inférieure de crochetage conformée pour venir en appui vertical par simple déplacement vers le bas sur une structure latérale de réception d'une poutre primaire ou d'un étai selon une zone d'appui vertical, et pour s'accrocher à la structure latérale de réception de façon à s'opposer à tout déplacement axial vers et à l'écart de la poutre primaire ou de l'étai.

De telles structures de raccordement permettent une mise en place facile et rapide de la poutrelle secondaire de soutien sur la structure latérale de réception d'une poutre primaire ou d'un étai par un posage s'effectuant selon un mouvement simple. Après cette mise en place, l'inhibition de tout déplacement axial vers et à l'écart de la poutre primaire ou de l'étai contribue à maintenir en bonne place la poutrelle secondaire de soutien, ce qui accroît la sécurité des opérateurs.

Selon un autre aspect de l'invention, il est proposé une ossature modulaire de soutien pour coffrage de dalle ou analogue, comportant :
- au moins une poutre primaire de soutien munie sur ses côtés de structures latérales de réception d'une structure de raccordement d'une poutrelle secondaire de soutien telle que décrite précédemment, et/ou au moins un étai muni d'une structure latérale de réception d'une structure de raccordement d'une poutrelle secondaire de soutien telle que décrite précédemment,
- au moins une poutrelle secondaire de soutien telle que décrite précédemment.

D'autres objets, caractéristiques et avantages de la présente invention ressortiront de la description suivante de modes de réalisation particuliers, faite en relation avec les figures jointes, parmi lesquelles :
- la figure 1 est une vue en perspective d'une ossature modulaire de soutien selon l'état de l'art antérieur pour le coffrage de dalle ou analogue entre des pans de murs ;
- la figure 2 est une vue en perspective et de dessus d'un mode de réalisation de poutrelle secondaire de soutien selon l'invention ;
- la figure 3 est une vue en perspective et de détail d'une première structure de raccordement de la poutrelle secondaire de soutien de la figure 2 ;
- la figure 4 est une vue en perspective et de détail d'une deuxième structure de raccordement de la poutrelle secondaire de soutien de la figure 2 ;
- la figure 5 est une vue en perspective et de dessous de la poutrelle secondaire de soutien de la figure 2 ;
- la figure 6 est une vue de dessus de la poutrelle secondaire de soutien de la figure 2 ;
- la figure 7 est une vue de détail et en perspective illustrant le raccordement d'une première structure de raccordement de la poutrelle secondaire de soutien de la figure 2 sur une poutre primaire et/ou un étai ;
- la figure 8 est une vue en perspective de l'ossature modulaire de la figure 1 adaptée par la présence de poutrelles secondaires de soutien de la figure 2 ; et
- la figure 9 est une vue agrandie et partielle de la figure 8.

Sur les figures 2 à 7 est illustré un mode de réalisation particulier de poutrelle secondaire de soutien 1 selon l'invention. Cette poutrelle secondaire de soutien est destinée à être disposée entre deux poutres primaires P1A, P1B ou P1C (figure 1) pour former une ossature modulaire de soutien pour soutenir un coffrage de dalle ou analogue. La poutrelle secondaire de soutien 1 s'étend selon une première direction longitudinale I-I entre une première extrémité 2 et une deuxième extrémité 3. La poutrelle secondaire de soutien 1 comporte une surface supérieure de portage 4 définissant un plan de portage PP, destinée à porter le coffrage de dalle ou analogue.

Des moyens de réglage 5 permettent de régler la longueur L de la poutrelle secondaire de soutien 1, faisant ainsi varier la distance séparant les première et deuxième extrémités 2 et 3. En l'espèce, les moyens de réglage 5 comprennent un premier tronçon 6 et un deuxième tronçon 7 s'étendant respectivement selon des deuxième et troisième directions longitudinales II-II et III-III. Les premier et deuxième tronçons 6 et 7 sont disposés à coulissement l'un par rapport à l'autre selon la première direction longitudinale I-I (qui coïncide avec les deuxième et troisième directions longitudinales II-II et III-III) par des moyens de glissière 8 pour être déplaçables entre une position de repli (figure 6), dans laquelle le recouvrement R du premier tronçon 6 par le deuxième tronçon 7 est le plus grand, et au moins une position d'extension (figure 2), dans laquelle le recouvrement R du premier tronçon 6 par le deuxième tronçon 7 est moindre qu'en position de repli.

Les surfaces supérieures 6b et 7b des premier et deuxième tronçons 6 et 7 (définissant la surface supérieure de portage 4) sont comprises dans le même et unique plan de portage PP de façon que le coffrage de dalle ou analogue soit porté par les premier et deuxième tronçons 6 et 7 à une seule et même hauteur par rapport au sol.

Une première structure de raccordement 9 est disposée à la première extrémité 2 et est adaptée pour venir se fixer à une poutre primaire respective ou à un étai. La première extrémité 2 de la poutrelle secondaire de soutien 1 est constituée par une première extrémité 6a du premier tronçon 6.

Une deuxième structure de raccordement 10 est disposée à la deuxième extrémité 3 et est adaptée pour venir se fixer à une poutre primaire respective ou à un étai. La deuxième extrémité 3 de la poutrelle secondaire de soutien 1 est constituée par une extrémité 7a du deuxième tronçon 7.

Comme on le voit plus particulièrement sur la figure 3, la première structure de raccordement 9 est articulée sur la première extrémité 2 par l'intermédiaire d'une liaison pivot 11 autorisant un pivotement de la première structure de raccordement 9 autour d'une première direction de pivotement IV-IV perpendiculaire au plan de portage PP. Et on voit plus particulièrement sur la figure 4 que la deuxième structure de raccordement 10 est articulée sur la deuxième extrémité 3 par l'intermédiaire d'une liaison pivot 12 autorisant un pivotement de la deuxième structure de raccordement 10 autour d'une deuxième direction de pivotement V-V perpendiculaire au plan de portage PP.

Les surfaces supérieures 9b et 10b des première et deuxième structures de raccordement 9 et 10 sont situées en hauteur, selon les directions de pivotement IV-IV ou V-V, à des hauteurs inférieures ou égales à celle du plan de portage PP. Ici, les surfaces supérieures 9b et 10b sont comprises dans le plan de portage PP pour contribuer à soutenir le coffrage de dalle ou analogue à une seule et même hauteur par rapport au sol.

On voit plus particulièrement sur les figures 2 et 3 que la poutrelle secondaire de soutien 1 comporte une section transversale maximale définie par une hauteur H selon la première IV-IV ou la deuxième V-V direction de pivotement, et est définie par une largeur L1 selon une direction transversale VI-VI perpendiculaire aux directions de pivotement IV-IV et V-V.

Sur la figure 6, on voit que la première structure de raccordement 9 s'étend en largeur, selon la direction transversale VI-VI perpendiculaire à la première direction longitudinale I-I et à la première direction de pivotement IV-IV, selon une distance L2 supérieure à la largeur L1 maximale de la poutrelle secondaire de soutien 1.

De façon plus précise, la première structure de raccordement 9 s'étend en largeur de façon égale de part et d'autre et à l'écart de la première direction de pivotement IV-IV. Lorsque la première structure de raccordement 9 s'étend en largeur selon la direction transversale VI-VI perpendiculaire à la première direction longitudinale I-I et à la première direction de pivotement IV-IV, elle s'étend en largeur à l'écart de la première direction de pivotement IV-IV, et au-delà de la largeur L1 maximale de la poutrelle secondaire de soutien 1, dans les deux sens, selon une distance D2 maximale d'environ 10 cm. Dans le mode de réalisation illustré sur les figures 2 à 7, la poutrelle secondaire de soutien 1 a une largeur L1 de 10 cm et la première structure de raccordement 9 a une largeur L2 de 30 cm (15 cm de part et d'autre du plan défini par la première direction longitudinale I-I et les première et deuxième directions de pivotement IV-IV et V-V).

Sur cette même figure 6, on voit que la deuxième structure de raccordement 10 s'étend en largeur, selon une direction transversale VII-VII perpendiculaire à la première direction longitudinale I-I et à la deuxième direction de pivotement V-V selon une distance L3 inférieure à la largeur L2 de la première structure de raccordement 9, et même inférieure ou égale à la largeur L1 maximale de la poutrelle secondaire de soutien 1. En l'espèce, la deuxième structure de raccordement 10 a une largeur L3 de 5 cm (la deuxième structure de raccordement 10 s'étend en largeur selon la distance D1 de 2,5 cm de part et d'autre du plan défini par la première direction longitudinale I-I et les première et deuxième directions de pivotement IV-IV et V-V).

Les première et deuxième structures de raccordement 9 et 10 pivotent respectivement autour des première et deuxième directions de pivotement IV-IV et V-V selon des amplitudes angulaires A5 et A6 d'environ 80° (environ 40° de part et d'autre du plan défini par la première direction longitudinale I-I et les première et deuxième directions de pivotement IV-IV et V-V).

On voit plus particulièrement sur les figures 3 et 4 que les première et deuxième structures de raccordement 9 et 10 comportent chacune une structure inférieure de crochetage 13 conformée pour venir en appui vertical par simple déplacement vers le bas sur une structure latérale de réception 14 d'une poutre primaire P1A, P1B, P1C ou P1D ou sur une structure latérale de réception 15 d'un étai E1, E2, E3, E4, E5, E6, E7 ou E8 selon une zone d'appui verticale, et pour s'accrocher à la structure latérale de réception 14 ou 15 de façon à s'opposer à tout déplacement axial vers et à l'écart de la poutre primaire P1A, P1B, P1C ou P1D ou de l'étai E1, E2, E3, E4, E5, E6, E7 ou E8 (figure 7). A noter que, bien que présentant des formes différentes, les structures latérales de réception 14 et 15 permettent de recevoir en appui la structure inférieure de crochetage 13 des première et deuxième structures de raccordement 9 et 10 d'une même façon, c'est-à-dire avec le plan de portage PP de la poutrelle secondaire de soutien 1 sensiblement coplanaire avec le plan de portage PP1 de la poutre primaire P1A, P1B, P1C ou P1D et de l'étai E1, E2, E3, E4, E5, E6, E7 ou E8. Ainsi, les première et deuxième structures de raccordement 9 et 10 peuvent venir en appui vertical sur la structure latérale de réception 14 et/ou sur la structure latérale de réception 15.

Lors de l'utilisation de la poutrelle secondaire de soutien 1, celle-ci se présente tout d'abord avec ses premier et deuxième tronçons 6 et 7 en position de repli (figure 6), position dans laquelle elle est stockée de façon compacte. La structure inférieure de crochetage 13 de la première ou de la deuxième structure de raccordement 9 ou 10 est ensuite amenée en appui vertical sur une structure latérale de réception 14 de poutre primaire P1A-P1D et/ou sur une structure latérale de réception 15 d'étai E1-E8. La structure inférieure de crochetage 13 de l'autre de la première ou de la deuxième structure de raccordement 9 ou 10 est ensuite amenée en appui vertical sur une autre structure latérale de réception 14 de poutre primaire P1A-P1D et/ou structure latérale de réception 15 d'étai E1-E8. Pour ce faire, la longueur L de la poutrelle secondaire de soutien 1 peut être ajustée en faisant coulisser les premier et deuxième tronçons 6 et 7 vers une position d'extension.

Lors de la mise en place des première et deuxième structures de raccordement 9 et 10, il peut être nécessaire d'orienter la première direction longitudinale I-I de la poutrelle secondaire de soutien 1 selon un angle différent de 90° avec les directions d'allongement des poutres primaires P1A-P1D sur lesquelles repose la poutrelle secondaire de soutien 1. Pour ce faire, les première et deuxième structures de raccordement 9 et 10 sont pivotées, grâce aux liaisons pivot 11 et 12, autour des directions de pivotement IV-IV et V-V.

Sur les figures 8 et 9 est illustrée l'ossature modulaire de soutien OMS de la figure 1 comprenant quatre poutres primaires de soutien P1A à P1D munies sur leur côté, comme sur la figure 7, de structures latérales de réception 14 d'une première ou d'une deuxième structure de raccordement 9 ou 10. Les poutres primaires de soutien P1A à P1D sont soutenues par des étais E1 à E8 également munis, comme sur la figure 7, de structures latérales de réception 15 d'une première ou deuxième structure de raccordement 9 ou 10.

On voit plus particulièrement sur les figures 8 et 9 que le triangle rectangle TR1 a été comblé par une poutrelle secondaire de soutien 1A similaire à la poutrelle de soutien 1 des figures 2 à 7. La poutrelle secondaire de soutien 1A repose selon sa deuxième structure de raccordement 10 sur l'étai E2 et repose selon sa première structure de raccordement 9 sur la poutre primaire P1B et sur l'étai E4.

Le trapèze TR2 a lui aussi été comblé par un groupe de poutrelles secondaires de soutien 1B, 1C, 1D et 1E similaires à la poutrelle secondaire de soutien 1 illustrée sur les figures 2 à 7. Les poutrelles secondaires de soutien 1B à 1E sont disposées en faisceau et convergent au niveau de leur deuxième extrémité 3. Les poutrelles secondaires de soutien 1B et 1C reposent selon leur deuxième structure de raccordement 10 sur la poutre primaire de soutien P1B, tandis que les poutrelles secondaires de soutien 1D et 1E reposent selon leur deuxième structure de raccordement 10 sur l'étai E4. Les poutrelles secondaires de soutien 1B, 1C et 1D reposent en appui selon leur première structure de raccordement 9 sur la poutre primaire de soutien P1C tandis que la poutrelle secondaire de soutien 1E repose selon sa première structure de raccordement 9 simultanément sur la poutre primaire de soutien P1C et sur l'étai E6.

On voit plus particulièrement sur la figure 9 que les premières structures de raccordement 10 des poutrelles secondaires de soutien 1B à 1E sont en contact les unes à la suite des autres. Du fait de la largeur L2 des premières structures de raccordement 9 par rapport à la largeur L1 des poutrelles secondaires de soutien 1B à 1E, l'écart entre les poutrelles secondaires adjacentes 1B et 1C, ou 1C et 1D, ou 1D et 1E (pris perpendiculairement à la première direction longitudinale I-I de l'une ou l'autre des poutrelles adjacentes 1B ou 1C, 1C ou 1D, 1D ou 1E) sera maximal au voisinage des premières structures de raccordement 9 et sera d'au maximum environ 20 cm. Les espaces intercalaires E1, E2 et E3 entre les poutrelles secondaires de soutien 1B, 1C, 1D et 1E sont ainsi dimensionnés de façon à limiter efficacement les risques qu'un opérateur passe à travers l'ossature modulaire de soutien OMS.

La présente invention n'est pas limitée aux modes de réalisation qui ont été explicitement décrits, mais elle en inclut les diverses variantes et généralisations contenues dans le domaine des revendications ci-après.

## Revendications

1. - Poutrelle secondaire de soutien (1, 1A-1E), destinée à être disposée entre deux poutres primaires (P1A-P1D) pour former une ossature modulaire de soutien (OMS) pour soutenir un coffrage de dalle ou analogue, la poutrelle secondaire de soutien (1, 1A-1E) s'étendant selon une première direction longitudinale (I-I) entre une première extrémité (2) et une deuxième extrémité (3), et comportant :
- une surface supérieure de portage (4) définissant un plan de portage (PP), destinée à porter le coffrage de dalle ou analogue,
- des moyens de réglage (5) en longueur (L) de la poutrelle secondaire de soutien (1),
- une première structure de raccordement (9), disposée à la première extrémité (2) et adaptée pour venir se fixer à une poutre primaire (P1A-P1D) respective ou à un étai (E1-E8),
- une deuxième structure de raccordement (10), disposée à la deuxième extrémité (3) et adaptée pour venir se fixer à une poutre primaire (P1A-P1D) respective ou à un étai (E1-E8),
dans laquelle :
- les première (9) et deuxième (10) structures de raccordement sont respectivement articulées sur la première extrémité (2) et sur la deuxième extrémité (3) par l'intermédiaire d'une liaison pivot (11, 12) respective autorisant un pivotement de chacune des première (9) et deuxième (10) structures de raccordement autour d'une première (IV-IV) et d'une deuxième (V-V) direction de pivotement respective perpendiculaire au plan de portage (PP),
- la poutrelle secondaire de soutien (1, 1A-1E) comporte une section transversale maximale définie par une hauteur (H) selon la première (IV-IV) ou la deuxième direction (V-V) de pivotement, et définie par une largeur (L1) selon une direction transversale (VI-VI) perpendiculaire aux directions de pivotement (IV-IV, V-V),
- la première structure de raccordement (9) s'étend en largeur, selon une direction transversale (VI-VI) perpendiculaire à la première direction (I-I) longitudinale et à la première direction de pivotement (IV-IV), selon une distance (L2) supérieure à la largeur (L1) maximale de la poutrelle secondaire de soutien (1, 1A-1E),
**caractérisée en ce que** la deuxième structure de raccordement (10) s'étend en largeur, selon une direction transversale (VII-VII) perpendiculaire à la première direction longitudinale (I-I) et à la deuxième direction de pivotement (V-V), selon une distance (L3) inférieure à la largeur (L2) de la première structure de raccordement (9).

2. - Poutrelle secondaire de soutien (1, 1A-1E) selon la revendication 1, **caractérisée en ce que** les moyens de réglage (5) en longueur comprennent un premier tronçon (6) et un deuxième tronçon (7) s'étendant respectivement selon des deuxième (II-II) et troisième (III-III) directions longitudinales et disposés à coulissement l'un par rapport à l'autre selon la première direction longitudinale (I-I) par des moyens de glissière (8) pour être déplaçables entre une position de repli, dans laquelle le recouvrement (R) d'un tronçon (6, 7) par l'autre est le plus grand, et au moins une position d'extension, dans laquelle le recouvrement (R) d'un tronçon (6, 7) par l'autre est moindre qu'en position de repli.

3. - Poutrelle secondaire de soutien (1, 1A-1E) selon l'une des revendications 1 ou 2, **caractérisée en ce que** la première structure de raccordement (9) et/ou la deuxième structure de raccordement (10) s'étendent en largeur de façon égale de part et d'autre et à l'écart de la première direction de pivotement (IV-IV).

4. - Poutrelle secondaire de soutien (1, 1A-1E) selon l'une quelconque des revendications 1 à 3, **caractérisée en ce que**, lorsque la première structure de raccordement (9) s'étend en largeur selon la direction transversale (VI-VI) perpendiculaire à la première direction longitudinale (I-I) et la première direction de pivotement (IV-IV), la première structure de raccordement s'étend en largeur à l'écart de la première direction de pivotement (IV-IV) et au-delà de la largeur (L1) maximale de la poutrelle secondaire de soutien (1), dans au moins un sens, selon une distance (D2) maximale d'environ 10 cm.

5. - Poutrelle secondaire de soutien (1, 1A-1E) selon l'une quelconque des revendications 1 à 4, **caractérisée en ce que** :
- la poutrelle secondaire de soutien (1, 1A-1E) comporte une section transversale maximale définie par une hauteur (H) selon la première (IV-IV) ou la deuxième direction (V-V) de pivotement, et définie par une largeur (L1) selon une direction transversale (VI-VI) perpendiculaire aux directions de pivotement (IV-IV, V-V),
- la deuxième structure de raccordement (10) s'étend en largeur, selon une direction transversale (VII-VII) perpendiculaire à la première direction longitudinale (I-I) et à la deuxième direction de pivotement (V-V), selon une distance (L3) inférieure ou égale à la largeur (L1) maximale de la poutrelle secondaire de soutien (1).

6. - Poutrelle secondaire de soutien (1, 1A-1E) selon l'une quelconque des revendications 1 à 5, **caractérisée en ce que** les première (9) et deuxième (10) structures de raccordement pivotent respectivement autour des première (IV-IV) et deuxième (V-V) directions de pivotement selon une amplitude angulaire (A1, A2) d'environ 80 degrés.

7. - Poutrelle secondaire de soutien (1, 1A-1E) selon l'une quelconque des revendications 1 à 6, **caractérisée en ce que** les première (9) et deuxième (10) structures de raccordement comportent chacune une structure inférieure de crochetage (13) conformée pour venir en appui vertical par simple déplacement vers le bas sur une structure latérale de réception (14, 15) d'une poutre primaire (P1A-P1D) ou d'un étai (E1-E8) selon une zone d'appui vertical, et pour s'accrocher à la structure latérale de réception (14, 15) de façon à s'opposer à tout déplacement axial vers et à l'écart de la poutre primaire (P1A-P1D) ou de l'étai (E1-E8).

8. - Ossature modulaire de soutien (OMS) pour coffrage de dalle ou analogue, comportant :
- au moins une poutre primaire de soutien (P1A-P1D) munie sur ses côtés de structures latérales de réception (14) d'une structure de raccordement (9, 10) d'une poutrelle secondaire de soutien (1, 1A-1E) selon l'une quelconque des revendications 1 à 7, et/ou au moins un étai (E1-E8) muni d'une structure latérale de réception (15) d'une structure de raccordement (9, 10) d'une poutrelle secondaire de soutien (1, 1A-1E) selon l'une quelconque des revendications 1 à 7,
- au moins une poutrelle secondaire de soutien (1, 1A-1E) selon l'une quelconque des revendications 1 à 7.

## Patentansprüche

1. Sekundärer Stützbalken (1, 1A-1E), der dazu bestimmt ist, zwischen zwei Primärträgern (P1A-P1D) angeordnet zu werden, um ein modulares Gerüst (OMS) zum Stützen einer Deckenschalung oder dergleichen zu bilden, wobei sich der sekundäre Stützbalken (1, 1A-1E) entlang einer ersten Längsrichtung (I-I) zwischen einem ersten Ende (2) und einem zweiten Ende (3) erstreckt und aufweist:
- eine obere Tragfläche (4), die eine Tragebene (PP) definiert und dazu bestimmt ist, die Deckenschalung oder dergleichen zu tragen,
- Mittel (5) zum Einstellen der Länge (L) des sekundären Stützbalkens (1),
- eine erste Anschlussstruktur (9), die am ersten Ende (2) angeordnet und angepasst ist, sich an einem jeweiligen Primärträger (P1A-P1D) oder an einer Stütze (E1-E8) zu fixieren,
- eine zweite Anschlussstruktur (10), die am zweiten Ende (3) angeordnet und entsprechend angepasst ist, sich an einem jeweiligen Primärträger (P1A-P1D) oder an einer Stütze (E1-E8) zu fixieren,
wobei
- die ersten (9) und zweiten (10) Anschlussstrukturen jeweils am ersten Ende (2) und am zweiten Ende (3) über jeweils eine Schwenkverbindung (11, 12) angelenkt sind, die jeweils ein Schwenken jeder der ersten (9) und zweiten (10) Anschlussstrukturen um eine erste (IV-IV) bzw. eine zweite (V-V) Schwenkrichtung zulassen, die senkrecht zur Tragebene (PP) sind,
- der sekundäre Stützbalken (1, 1A-1E) einen maximalen Querschnitt aufweist, der durch eine Höhe (H) entlang der ersten (IV-IV) oder der zweiten Schwenkrichtung (V-V) definiert ist und durch eine Breite (L1) entlang einer Querrichtung (VI-VI) senkrecht zu den Schwenkrichtungen (IV-IV, V-V) definiert ist,
- die erste Anschlussstruktur (9) sich in der Breite entlang der Querrichtung (VI-VI) senkrecht zur ersten Längsrichtung (I-I) und zur ersten Schwenkrichtung (IV-IV) entlang einer Distanz (L2) erstreckt, der größer als die maximale Breite (L1) des sekundären Stützbalkens (1, 1A-1E) ist,
**dadurch gekennzeichnet, dass** die zweite Anschlussstruktur (10) sich in der Breite entlang einer Querrichtung (VII-VII) senkrecht zur ersten Längsrichtung (I-I) und zur zweiten Schwenkrichtung (V-V) entlang einer Distanz (L3) erstreckt, die kleiner als die Breite (L2) der ersten Anschlussstruktur (9) ist.

2. Sekundärer Stützbalken (1, 1A-1E) nach Anspruch 1, **dadurch gekennzeichnet, dass** die Längeneinstellmittel (5) einen ersten Abschnitt (6) und einen zweiten Abschnitt (7) umfassen, die sich jeweils entlang der zweiten (II-II) und dritten (III-III) Längsrichtungen erstrecken und relativ zueinander entlang der ersten Längsrichtung (I-I) durch Führungsmittel (8) verschiebbar angeordnet sind, um verstellbar zu sein zwischen einer zusammengelegten Position, in der die Übereinstimmung (R) eines Abschnitts (6, 7) mit dem anderen am größten ist, und mindestens einer ausgefahrenen Position, in der die Übereinstimmung (R) eines Abschnitts (6, 7) mit dem anderen geringer ist als in der zusammengelegten Position.

3. Sekundärer Stützbalken (1, 1A-1E) nach einem der Ansprüche 1 bis 2, **dadurch gekennzeichnet, dass** sich die erste Anschlussstruktur (9) und/oder die zweite Anschlussstruktur (10) in der Breite gleichmäßig auf beiden Seiten und weg von der ersten Schwenkrichtung (IV-IV) erstrecken.

4. Sekundärer Stützbalken (1, 1A-1E) nach einem der Ansprüche 1 bis 3, **dadurch gekennzeichnet, dass** wenn sich die erste Anschlussstruktur (9) in der Breite entlang der Querrichtung (VI-VI) senkrecht zur ersten Längsrichtung (I-I) und der ersten Schwenkrichtung (IV-IV) erstreckt, sich die erste Anschlussstruktur in der Breite weg von der ersten Schwenkrichtung (IV-IV) und über die maximale Breite (L1) des sekundären Tragbalkens (1) hinaus in mindestens einer Richtung entlang einer maximalen Distanz (D2) von ca. 10 cm erstreckt.

5. Sekundärer Stützbalken (1, 1A-1E) nach einem der Ansprüche 1 bis 4, **dadurch gekennzeichnet, dass**:
- der sekundäre Stützbalken (1, 1A-1E) einen maximalen Querschnitt aufweist, der durch eine Höhe (H) entlang der ersten (IV-IV) oder der zweiten Schwenkrichtung (V-V) definiert ist und durch eine Breite (L1) entlang einer Querrichtung (VI-VI) senkrecht zu den Schwenkrichtungen (IV-IV, V-V) definiert ist,
- die zweite Anschlussstruktur (10) sich in der Breite entlang einer Querrichtung (VII-VII) senkrecht zur ersten Längsrichtung (I-I) und zur zweiten Schwenkrichtung (V-V) entsprechend einer Distanz (L3) erstreckt, die kleiner als oder gleich der maximalen Breite (L1) des sekundären Stützbalkens (1) ist.

6. Sekundärer Stützbalken (1, 1A-1E) nach einem der Ansprüche 1 bis 5, **dadurch gekennzeichnet, dass** die ersten (9) und zweiten (10) Anschlussstrukturen jeweils um die ersten (IV-IV) und zweiten (V-V) Schwenkrichtungen entlang einer Winkelamplitude (A1, A2) von ca. 80 Grad schwenken.

7. Sekundärer Stützbalken (1, 1A-1E) nach einem der Ansprüche 1 bis 6, **dadurch gekennzeichnet, dass** die ersten (9) und zweiten (10) Anschlussstrukturen jeweils eine untere Hakenstruktur (13) aufweisen, die angepasst ist, um durch einfache Abwärtsbewegung an einer lateralen Aufnahmestruktur (14, 15) eines Primärträgers (P1A-P1D) oder einer Stütze (E1-E8) entlang einer vertikalen Anlagezone zur vertikalen Anlage zu gelangen, und um in die laterale Aufnahmestruktur (14, 15) so einzuhaken, um jeglicher axialer Verstellung hin oder weg von dem Primärträger (P1A-P1D) oder der Stütze (E1-E8) entgegenzuwirken.

8. Modulares Stützgerüst (OMS) für Deckenschalungen oder dergleichen, aufweisend:
- mindestens einen Primärstützträger (P1A-P1D), der an seinen Seiten mit lateralen Aufnahmestrukturen (14) versehen ist für eine Anschlussstruktur (9, 10) eines sekundären Stützbalkens (1, 1A-1E) nach einem der Ansprüche 1 bis 7, und/oder mindestens eine Stütze (E1-E8), die mit einer lateralen Aufnahmestruktur (15) versehen ist für eine Anschlussstruktur (9, 10) eines sekundären Stützbalkens (1, 1A-1E) nach einem der Ansprüche 1 bis 7,
- mindestens einen sekundären Stützbalken (1, 1A-1E) nach einem der Ansprüche 1 bis 7.

## Claims

1. Secondary support beam (1, 1A-1E), which is intended to be disposed between two primary beams (P1A-P1D) so as to form a modular support framework (OMS) for supporting a slab formwork or the like, the secondary support beam (1, 1A-1E) extending along a first longitudinal direction (I-I) between a first end (2) and a second end (3), and comprises:
- a load-bearing upper surface (4) which defines a load-bearing plane (PP) and is intended to bear the slab formwork or the like,
- length adjusting means (5) for adjusting the length (L) of the secondary support beam (1),
- a first connecting structure (9), which is disposed at the first end (2) and is designed to be fixed to a respective primary beam (P1A-P1D) or to a shore (E1-E8),
- a second connecting structure (10), which is disposed at the second end (3) and is designed to be fixed to a respective primary beam (P1A-P1D) or to a shore (E1-E8),
wherein:
- the first (9) and second (10) connecting structures are respectively articulated to the first end (2) and to the second end (3) via a respective pivot connection (11, 12) allowing each of the first (9) and second (10) connecting structures to pivot about a respective first (IV-IV) and second (V-V) pivoting direction perpendicular to the load-bearing plane (PP),
- the secondary support beam (1, 1A-1E) having a maximum cross section which is defined by a height (H) along the first (IV-IV) or the second (V-V) pivoting direction and defined by a width (L1) along a transverse direction (VI-VI) perpendicular to the pivoting directions (IV-IV, V-V),
- the first connecting structure (9) extends, widthwise, along a transverse direction (VI-VI) perpendicular to the first longitudinal direction (I-I) and to the first pivoting direction (IV-IV), along a distance (L2) greater than the maximum width (L1) of the secondary support beam (1, 1A-1E),
**characterized in that** the second connecting structure (10) extends, widthwise, along a transverse direction (VII-VII) perpendicular to the first longitudinal direction (I-I) and to the second pivoting direction (V-V), along a distance (L3) less than the width (L2) of the first connecting structure (9).

2. Secondary support beam (1, 1A-1E) according to Claim 1, **characterized in that** the length adjusting means (5) comprise a first segment (6) and a second segment (7) which extend respectively along second (II-II) and third (III-III) longitudinal directions and are disposed so as to be able to slide with respect to one another along the first longitudinal direction (I-I) via sliding means (8) so as to be movable between a retracted position, in which the overlap (R) of one segment (6, 7) with the other is at its greatest, and at least one extended position, in which the overlap (R) of one segment (6, 7) with the other is less than in the retracted position.

3. Secondary support beam (1, 1A-1E) according to either of Claims 1 and 2, **characterized in that** the first connecting structure (9) and/or the second connecting structure (10) extend, widthwise, equally on either side of and with a spacing from the first pivoting direction (IV-IV).

4. Secondary support beam (1, 1A-1E) according to any one of Claims 1 to 3, **characterized in that**, when the first connecting structure (9) extends, widthwise, along the transverse direction (VI-VI) perpendicular to the first longitudinal direction (I-I) and the first pivoting direction (IV-IV), the first connecting structure extends, widthwise, at a spacing from the first pivoting direction (IV-IV) and beyond the maximum width (L1) of the secondary support beam (1), in at least one direction, along a maximum distance (D2) of approximately 10 cm.

5. Secondary support beam (1, 1A-1E) according to any one of Claims 1 to 4, **characterized in that**:
- the secondary support beam (1, 1A-1E) has a maximum cross section which is defined by a height (H) along the first (IV-IV) or the second (V-V) pivoting direction and defined by a width (L1) along a transverse direction (VI-VI) perpendicular to the pivoting directions (IV-IV, V-V),
- the second connecting structure (10) extends, widthwise, along a transverse direction (VII-VII) perpendicular to the first longitudinal direction (I-I) and to the second pivoting direction (V-V), along a distance (L3) less than or equal to the maximum width (L1) of the secondary support beam (1).

6. Secondary support beam (1, 1A-1E) according to any one of Claims 1 to 5, **characterized in that** the first (9) and second (10) connecting structures pivot respectively about the first (IV-IV) and second (V-V) pivoting directions at an angular amplitude (A1, A2) of approximately 80 degrees.

7. Secondary support beam (1, 1A-1E) according to any one of Claims 1 to 6, **characterized in that** the first (9) and second (10) connecting structures each comprise a hooking lower structure (13) shaped to vertically bear against a lateral receiving structure (14, 15) of a primary beam (P1A-P1D) or a shore (E1-E8) along a vertical bearing zone by way of a simple downward movement, and to hook onto the lateral receiving structure (14, 15) so as to oppose any axial movement towards and at a spacing from the primary beam (P1A-P1D) or the shore (E1-E8).

8. Modular support framework (OMS) for slab formwork or the like, comprising:
- at least one primary support beam (P1A-P1D) provided on its sides with lateral receiving structures (14) for receiving a connecting structure (9, 10) of a secondary support beam (1, 1A-1E) according to any one of Claims 1 to 7, and/or at least one shore (E1-E8) provided with a lateral receiving structure (15) for receiving a connecting structure (9, 10) of a secondary support beam (1, 1A-1E) according to any one of Claims 1 to 7,
- at least one secondary support beam (1, 1A-1E) according to any one of Claims 1 to 7.
